# EUROPÄISCHE PATENTSCHRIFT

(11) **EP 2 199 214 B1**
(45) Veröffentlichungstag und Bekanntmachung des Hinweises auf die Patenterteilung: **09.11.2011**
(21) Anmeldenummer: 08022156.7
(22) Anmeldetag: 19.12.2008
(51) Int. Cl.: B65B 9/13

(54) **Verfahren und Vorrichtung zum Überziehen einer Schlauchfolie bzw. einer Folienhaube über einen Gutstapel**
Method and device for drawing a tubular film or a film cover over a stack
Procédé et dispositif destinés à recouvrir une feuille tubulaire ou une enveloppe de feuille sur une pile de marchandises

(43) Veröffentlichungstag der Anmeldung: 23.06.2010
(62) Teilanmeldung aus: 11171765.8
(73) Patentinhaber: MSK-VERPACKUNGS-SYSTEME GESELLSCHAFT MIT BESCHRÄNKTER HAFTUNG, D-47533 Kleve (DE)
(72) Erfinder:
(74) Vertreter: Rohmann, Michael

(56) Entgegenhaltungen:
- EP-A- 0 461 564
- EP-A- 1 266 829
- FR-A- 2 566 739
- US-A- 3 522 688

## Beschreibung

Die Erfindung betrifft ein Verfahren zum Überziehen einer Schlauchfolie bzw. einer Folienhaube über einen Gutstapel, wobei die Schlauchfolie zunächst auf einer Raffeinrichtung aufgerafft wird, wobei die aufgeraffte Schlauchfolie im Anschluss daran mit einer Überzieheinrichtung über den Gutstapel gezogen wird, indem die Überzieheinrichtung entlang des Gutstapels bewegt wird und die Schlauchfolie dabei von der Überziehelnrichtung abgerafft wird. Die Erfindung betrifft fernerhin eine Vorrichtung zum Überziehen einer Schlauchfolie bzw. einer Folienhaube über einen Gutstapel.

Gutstapel meint insbesondere eine Mehrzahl von Packungen, Paketen, Säcken oder dergleichen Einheiten, die zweckmäßigerweise zu einem quaderförmigen Gutstapel gestapelt sind. Es liegt im Rahmen der Erfindung, dass der Gutstapel auf einer Palette aufgenommen ist. Dieser Gutstapel wird mit einer Schlauchfolie bzw. mit einer Folienhaube überzogen, um dem Gutstapel einerseits eine höhere Stabilität zu verleihen und um den Gutstapel andererseits vor Witterungseir>flüssen zu schützen. Bei dem Gutstapel kann es sich grundsätzlich auch um wenige gestapelte Einheiten handeln oder aber auch um eine einzelne größere Einheit, beispielsweise aus dem Weißwarenbereich (Waschmaschinen, Kühlschränke, Spülmaschinen und dergleichen). Der Gutstapel muss nicht zwingend eine Quaderform haben, sondern kann prinzipiell auch andere Formen aufweisen. Die überzuziehende Schlauchfolie bzw. Folienhaube passt sich gleichsam der Form des Gutstapels an.

Verfahren und Vorrichtungen der eingangs beschriebenen Art sind aus der Praxis in unterschiedlichen Ausführungsvarianten bekannt. Bei nach diesen bekannten Maßnahmen übergezogener Schlauchfolie lässt häufig die Ladungsstabilität insbesondere im unteren Bereich des Gutstapels zu wünschen übrig. Man hat bereits versucht, die Ladungsstabilität durch zusätzliche Umreifungen des Gutstapels zu verbessern. Diese Maßnahmen sind allerdings aufwendig und häufig nicht funktionssicher bzw. nicht mit dem gewünschten Erfolg durchführbar.

Demgegenüber liegt der Erfindung das technische Problem zugrunde, ein Verfahren der eingangs beschriebenen Art anzugeben, mit dem die Ladungsstabilität insbesondere im unteren Bereich des Gutstapels auf einfache, wenig aufwendige und funktionssichere Weise erhöht werden kann. Der Erfindung liegt fernerhin das technische Problem zugrunde eine entsprechende Vorrichtung zur Durchführung des Verfahrens anzugeben.

Zur Lösung des technischen Problems lehrt die Erfindung ein Verfahren zum Überziehen einer Schlauchfolie bzw. einer Folienhaube über einen Gutstapel, wobei die Schlauchfolie zunächst auf einer Raffeinrichtung aufgerafft wird,
wobei die Raffeinrichtung mit zumindest zwei Rollenanordnungen mit jeweils zumindest einer Raffrolle und zumindest zwei Gegenrollen eingesetzt wird, wobei beim Aufraffen der Schlauchfolie die Raffrollen mit der Außenseite der Schlauchfolie in Kontakt gebracht werden und lediglich eine der beiden Gegenrollen jeder Rollenanordnung mit der Innenseite der Schlauchfolie in Kontakt gebracht wird,
wobei die aufgeraffte Schlauchfolie im Anschluss daran mit einer Überzieheinrichtung über den Gutstapel gezogen wird, indem die Überzieheinrichtung entlang des Gutstapels bewegt wird und die Schlauchfolie dabei von der Überzieheinrichtung abgerafft wird,
wobei beim Abraffen der Schlauchfolie im Zuge des Anlegens eines ersten und eines zweiten Schlauchfolienabschnittes die Raffrollen der Rollenanordnungen
mit der Außenseite der Schlauchfolie in Kontakt stehen und beide Gegenrollen jeder Rollenanordnung mit der Innenseite der Schlauchfolie in Kontakt stehen,
wobei nach Erreichen eines Endbereiches des Gutstapels die Überzieheinrichtung entlang eines Gutstapelabschnittes entgegen der Überziehrichtung bewegt wird, so dass der erste Schlauchfolienabschnitt auf der bereits an dem Gutstapel anliegenden Schlauchfolie angelegt wird
und wobei die Überzieheinrichtung im Anschluss daran entlang zumindest eines Teils des Gutstapelabschnittes wiederum in Überziehrichtung bewegt wird, so dass der zweite Schlauchfolienabschnitt auf dem ersten Schlauchfolienabschnitt aufgelegt wird.

Zweckmäßigerweise ist der Gutstapel auf einer Palette aufgenommen. Endbereich des Gutstapels meint insbesondere die Palette bzw. den Bereich der Palette und/oder den unteren, unmittelbar auf der Palette angeordneten Bereich des Gutstapels. Wenn der Gutstapel nicht auf einer Palette aufgenommen ist, meint Endbereich des Gutstapels insbesondere den unteren Bereich des Gutstapels. Es liegt weiterhin im Rahmen der Erfindung, dass die bereits an dem Gutstapel anliegende Schlauchfolie mit dem anschließend angelegten ersten Schlauchfolienabschnitt in Verbindung steht und dass dieser erste Schlauchfollenabschnitt wiederum mit dem anschließend anzulegenden zweiten Schlauchfolienabschnitt in Verbindung steht. Hierzu wird die Schlauchfolie zum Anlegen des ersten Schlauchfolienabschnittes nach oben umgeschlagen und anschließend zum Anlegen des zweiten Schlauchfolienabschnittes nach unten umgeschlagen. Es versteht sich, dass das Schlauchfolienende am Ende des Überziehvorgangs und insbesondere nach dem Anlegen des zweiten Schlauchfolienabschnittes abgerafft und an den Gutstapel bzw, an die Palette angelegt wird.

Wenn der Gutstapel auf einer Palette angeordnet ist, wird der erste Schlauchfolienabschnitt empfohlenermaßen entlang des Gutstapelabschnittes A und entlang der Palette oder entlang zumindest eines Teils der Höhe der Palette angelegt. Vorzugsweise wird der zweite Schlauchfolienabschnitt entlang zumindest eines Teils des Gutstapelabschnittes A und entlang der Palette oder entlang zumindest eines Teils der Höhe der Palette angelegt.

Es liegt im Rahmen der Erfindung, dass das Abraffen der Schlauchfolie im Wesentlichen parallel zur Bewegung der Überzieheinrichtung in Über ziehrichtung bzw. entgegen der Überziehrichtung beim Überziehen der Schlauchfolie über den Gutstapel bzw. beim Anlegen der Schlauchfolienabschnitte erfolgt. Gemäß besonders empfohlener Ausführungsform der Erfindung erfolgt während der Bewegung der Überzieheinrichtung entgegen der Überziehrichtung beim Anlegen des ersten Schlauchfolienabschnittes und während der Bewegung der Überzieheinrichtung in Überziehrichtung beim Anlegen des zweiten Schlauchfolienabschnittes ein kontinuierliches Abraffen der Schlauchfolie von der Überzieheinrichtung. In besonders vorteilhafter Ausgestaltung der Erfindung ist vorgesehen, dass dabei die Abraffgeschwindigkeit bzw. die Drehgeschwindigkeit der angetriebenen Raffrollen variabel einstellbar sind.

Die Schlauchfolie bzw. die Folienhaube besteht zweckmäßigerweise aus einer elastischen Kunststofffolie. Soweit hier und nachfolgend von einer Folienhaube die Rede ist, meint dies die an einem Ende bereits abgetrennte und abgeschweißte Schlauchfolie.

Zweckmäßigerweise wird die Schlauchfolie im Rahmen des erfindungsgemäßen Verfahrens von einem Schlauchfolienvorrat zugeführt. Empfohlenermaßen sind die Seitenränder der Schlauchfolie Im Vorratszustand nach innen gefaltet Man spricht dann von einem Seitenfaltenschlauch. Es liegt im Rahmen der Erfindung, dass die zugeführte Schlauchfolie über bzw. vor dem Gutstapel geöffnet wird. Zweckmäßigerweise werden anschließend Raffelemente der Raffeinrichtung in das Schlauchfolienende der geöffneten Schlauchfolie eingefahren, so dass die Innenseite des Schlauchfolienendes an den Raffelementen anliegt. Jedes Raffelement weist vorzugsweise einen Raffbügel auf, der sich empfohlenermaßen quer zur Zuführrichtung der Schlauchfolie bzw. quer zur Vertikalrichtung erstreckt. Die Innenseite des Schlauchfolienendes liegt nach dem Einfahren der Raffelemente an den Raffbügeln an. Nach besonders bevorzugter Ausführungsform der Erfindung sind die Raffelemente mit ihren Raffbügeln an den vier Ecken einer im Querschnitt rechteckförmigen geöffneten Schlauchfolie angeordnet. In diesem Fall bezeichnet man die Raffbügel auch als Raffecken. Es liegt im Rahmen der Erfindung, dass die Raffelemente bzw. Raffbügel quer zur Zuführungsrichtung der Schlauchfolie, insbesondere in horizontaler Richtung verfahrbar sind und zwar vorzugsweise unabhängig voneinander verfahrbar sind. Es liegt fernerhin im Rahmen der Erfindung, dass die Raffelemente bzw. Raffbügel in Zuführungsrichtung der Schlauchfolie, insbesondere in vertikaler Richtung verfahrbar sind. Die Raffelemente bzw. Raffbügel sind dazu empfohlenermaßen an einen Spannrahmen angeschlossen, der in Zuführungsrichtung der Schlauchfolie, insbesondere in vertikaler Richtung verfahrbar ist.

Erfindungsgemäß wird eine Raffeinrichtung mit zumindest zwei Rollenanordnungen mit jeweils zumindest einer Raffrolle und zumindest zwei Gegenrollen eingesetzt und erfindungsgemäß werden beim Aufraffen der Schlauchfolie die Raffrollen mit der Außenseite der Schlauchfolie in Kontakt gebracht und lediglich eine der beiden Gegenrollen jeder Rollenanordnung wird mit der Innenseite der Schlauchfolie in Kontakt gebracht. Es liegt im Rahmen der Erfindung, dass jedem Raffelement bzw. jedem Raffbügel eine solche Rollenanordnung zugeordnet ist. Dann ist die beim Aufraffen in Kontakt mit der Innenseite der Schlauchfolie stehende Gegenrolle vorzugsweise jeweils in Zuführungsrichtung der Schlauchfolie hinter bzw. unter dem zugeordneten Raffbügel angeordnet, insbesondere in vertikaler Richtung unterhalb des zugeordneten Raffbügels angeordnet. Zweckmäßigerweise werden nach dem Einführen der Raffelemente in das geöffnete Schlauchfolienende die Raffrollen herangefahren bzw. angeklappt, so dass jede Raffrolle und die ihr zugeordnete Gegenrolle die Schlauchfolie klemmend zwischen sich aufnehmen. Vorzugsweise werden die Raffrollen beim Aufraffen der Schlauchfolie angetrieben und dazu ist jeder Raffrolle bevorzugt ein Antriebsmotor zugeordnet. Empfohlenermaßen werden die Gegenrollen nicht angetrieben und funktionieren gleichsam als andere Andrückrollen bezüglich der zugeordneten Raffrollen. Wie weiter unten noch erläutert liegt es im Rahmen der Erfindung, dass jede Rollenanordnung eine weitere Gegenrolle aufweist, die beim Aufraffen aber zweckmäßigerweise nicht in Kontakt mit der Innenseite der Schlauchfolie steht. Die weitere Gegenrolle kann hierzu beispielsweise von der zugeordneten Raffrolle abklappbar sein. Vor zugsweise sind die Rollenanordnungen beim Aufraffen so orientiert, dass die Drehachse der in Kontakt mit der Schlauchfolie stehenden Gegenrolle in Zuführungsrichtung der Schlauchfolie hinter bzw. in vertikaler Richtung unterhalb der Drehachse der Raffrolle angeordnet ist.

Es liegt im Rahmen der Erfindung, dass ein für die Bildung der Folienhaube vorgesehener Schlauchfollenabschnitt vom Schlauchfolienvorrat abgezogen wird und vor bzw. über dem Gutstapel gerafft wird. Zweckmäßigerweise werden dazu zwei Raffelemente bzw. Raffbügel, vorzugsweise vier Raffelemente bzw. Raffbügel in das geöffnete Schlauchfollenende eingeführt. Empfohlenermaßen ist jedem Raffelement bzw. Raffbügel eine Rollenanordnung zugeordnet, durch die die Schlauchfolie beim Aufraffen geführt wird und in Zuführungsrichtung hinter der Rollenanordnung gerafft wird. Beim Raffen wird die Schlauchfolie auf den Raffelementen in bekannter Weise balgenartig bzw. ziehharmonikaartig gerafft. Aufgrund der oben beschriebenen bevorzugten Anordnung der Drehachsen der Rollen kann beim Raffen eine sehr gleichmäßige Faltenbildung erreicht werden, wobei die Falten jeweils schräg nach unten und (bezüglich des Gutstapels) nach außen weisen. Bei dieser gleichmäßigen Ausrichtung der Falten kann die Folienhaube beim anschließenden Überziehen über den Gutstapel auf einfache, funktionssichere und beschädigungsfreie Weise Falte für Falte abgezogen werden. - Zweckmäßigerweise weist die Vorrichtung zur Durchführung des erfindungsgemäßen Verfahrens eine Trennvonichtung und eine Schweißvorrichtung auf, mit denen die Schlauchfolie nach dem Raffen am oberen Ende der zu bildenden Folienhaube unter Bildung der Folienhaube abgetrennt und abgeschweißt wird.

Gemäß besonders bevorzugter Ausführungsform des erfindungsgemäßen Verfahrens wird die Schlauchfolie nach dem Aufraffen quergestretcht. Zweckmäßigerweise erfolgt das Querstretchen mit der Raffeinrichtung. Vorzugsweise werden dazu die Raffelemente auch als Querstretchelemente eingesetzt, mit denen die Schlauchfolie bzw. die Folienhaube nach dem Raffen und zweckmäßigerweise vor dem Überziehen über den Gutstapel quergestretcht wird. Empfohlenermaßen fahren dazu die Raffelemente mit ihren Raffbügeln quer zur Zuführungsrichtung der Schlauchfolien auseinander. Das Querstretchen wird mit der Maßgabe ausgeführt, dass der Querschnitt bzw. Horizontalquerschnitt der quergestretchten Schlauchfolie größer ist als der Querschnitt bzw. Horizontalquerschnitt des Gutstapels. Nach dem Raffen und nach dem Querstretchen wird die Schlauchfolie mit der Überziehvorrichtung über den Gutstapel gezogen.

Nach sehr bevorzugter Ausführungsform der Erfindung wird die Raffeinrichtung als Überzieheinrichtung angesetzt. Beim Überziehen über den Gutstapel wird die Schlauchfolie von der Raffeinrichtung bzw. Überzieheiridchtung abgerafft und wird dabei über die Raffelemente bzw. Raffbügel,geführt, bevor sie zur Anlage am Gutstapel kommt. Es wurde bereits dargelegt, dass empfohlenermaßen vier Raffelemente bzw. vier Raffbügel beteiligt sind, die bevorzugt an den vier Ecken der im Querschnitt rechteckförmigen Schlauchfolie angeordnet sind. Zum Überziehen der Folienhaube sind die Raffelemente bzw. Raffbügel in Überziehrichtung der Folienhaube bzw. in vertikaler Richtung verfahrbar. Dazu sind die Raffelemente zweckmäßigerweise an einen Spannrahmen angeschlossen, der in Überiiehrichtung der Folienhaube bzw. in vertikaler Richtung verfahrbar ist.

Es liegt im Rahmen der Erfindung, dass das Abraffen der Schlauchfolie beim Überziehen über den Gutstapel von den Rollenanordnungen unterstützt wird. Es liegt fernerhin im Rahmen der Erfindung, dass die Rollenanordnungen ebenfalls an den Spannrahmen angeschlossen sind und mit dem Spannrahmen in Überziehrichtung der Folienhaube bzw. in vertikaler Richtung verfahrbar sind. Erfindungsgemäß stehen beim Abraffen der Schlauchfolie im Zuge des Anlegens des ersten und des zweiten Schlauchfolienabschnittes die Raffrollen der Rollenanordnungen mit der Außenseite der Schlauchfolie in Kontakt und es stehen beide Gegenrollen jeder Rollenanordnung mit der Innenseite der Schlauchfolie in Kontakt. Eine besonders bevorzugte Ausführungsform der Erfindung ist **dadurch gekennzeichnet, dass** beim gesamten Abraffvorgang der Schlauchfolie bei Überziehen über den Gutstapel die Raffrollen der Rollenanordnungen mit der Außenseite der Schlauchfolie in Kontakt stehen und beide Gegenrollen jeder Rollenanordnung mit der Innenseite der Schlauchfolie in Kontakt stehen. Zweckmäßigerweise werden die Raffrollen beim Abraffen der Schlauchfolie in Abraffrichtung angetrieben. Vorzugsweise ist die Drehgeschwindigkeit bzw. Umfangsgeschwindigkeit der Raffrollen dabei langsamer bzw. etwas langsamer als die Geschwindigkeit der Überziehbewegung/Abwärtsbewegung der Raffeinrichtung/Überzieheinrichtung. Auf diese Weise kann ein Vertikalstretch in der Schlauchfolie erzeugt werden.

Nach besonders bevorzugter Ausführungsform der Erfindung wird beim Abraffen der Schlauchfolie im Zuge des Überziehens über den Gutstapel die Schlauchfolie vor ihrer Anlage an den Gutstapel klemmend zwischen der Raffrolle und den beiden Gegenrollen jeder Rollenanordnung gehalten. Empfohlenermaßen ist beim Abraffen die Drehachse der ersten Gegenrolle in Abraffrichtung hinter der Drehachse der Raffrollen angeordnet bzw. in Vertikalrichtung über der Drehachse der Raffrolle angeordnet. Vorzugsweise ist die Drehachse der zweiten Gegenrolle in Abraffrichtung vor der Drehachse der Raffrolle angeordnet bzw. in Vertikalrichtung unterhalb der Drehachse der Raffrolle angeordnet. Es liegt im Rahmen der Erfindung, dass diese bevorzugte geometrische Anordnung bei allen Rollenanordnungen beim Abraffen der Schlauchfolie verwirklicht ist. Das gilt insbesondere auch beim Abraffen der Schlauchfolie im Zuge des Anlegens des ersten und des zweiten Schlauchfolienabschnittes. Wenn beim Abraffen, beim Überziehen und Anlegen der Schlauchfolie an den Gutstapel der Endbereich des Gutstapels erreicht wird, erfolgt zur Erzeugung des ersten Schlauchfolienabschnittes ein Umschlagen der Schlauchfolie nach oben. Endbereich des Gutstapels meint dabei insbesondere eine Palette auf der der Gutstapel angeordnet ist und vor allem den Palettenzwischenboden oder Palettenunterboden der Palette auf der der Gutstapel angeordnet ist. Endbereich des Gutstapels kann grundsätzlich aber auch der untere Bereich bzw. die untere Kante des Gutstapels sein. Vorzugsweise werden nach Erreichen des Endbereiches des Gutstapels die Raffelemente der Überzieheinrichtung in horizontaler Richtung vom Gutstapel wegbewegt, so dass sich der Abstand der über die Raffelemente geführten Schlauchfolie vom Gutstapel vergrößert. Die vorgenannte Querbewegung eines Raffelementes vor dem Umschlagen der Schlauchfolie erfolgt vorzugsweise über 50 bis 150 mm, bevorzugt über 80 bis 120 mm und besonders bevorzugt über etwa 100 mm. Zweckmäßigerweise wird im Anschluss an diese Querbewegung der Raffelemente die Überzieheinrichtung entlang eines Gutstapelabschnitles entgegen der Überziehrichtung bzw. nach oben bewegt, so dass der erste Schlauchfolienabschnitt abgerafft und entlang des genannten Gutstapelabschnittes auf der bereits an dem Gutstapel anliegenden Schlauchfolie aufgelegt wird. Die Höhe H des ersten Schlauchfolienabschnittes beträgt vorzugsweise zumindest 1/20, bevorzugt zumindest 1/15, sehr bevorzugt zumindest 1/10 und besonders bevorzugt zumindest 1/8 der Höhe des Gutstapels bzw. der Höhe des Gutstapels mit Palette. Empfohlenermaßen beträgt die Höhe bzw. Breite des ersten Schlauchfolienabschnittes mindestens 100 mm und bevorzugt 200 bis 500 mm.

Es liegt im Rahmen der Erfindung, dass nach dem Umschlagen und Anlegen des ersten Schlauchfolienabschnittes auf die bereits am Gutstapel anliegende Schlauchfolie ein weiteres Umschlagen der Schlauchfolie nach unten erfolgt, so dass auf diese Weise der zweiten Schlauchfolienabschnitt gebildet bzw. abgerafft und auf dem ersten Schlauchfolienabschnitt abgelegt wird. Es empfiehlt sich, dass die Raffelemente der Überzteheinrichtung nach dem Anlegen des ersten Schlauchfolienabschnittes in horizontaler Richtung zum Gutstapel hinbewegt werden, so dass sich der Abstand der über die Raffelemente geführten Schlauchfolie zum Gutstapel verkleinert und dass danach die Überzieheinrichtung zum Abraffen und Anlegen des zweiten Schlauchfolienabschnittes wiederum in Überziehrichtung bewegt wird. Die vorgenannte Horizontalbewegung bzw. Querbewegung eines Raffelementes vor dem zweiten Umschlagen der Schlauchfolie erfolgt zweckmäßigerweise über 20 bis 80 mm, vorzugsweise über 35 bis 65 mm und bevorzugt über etwa 50 mm. Nach einer bevorzugten Ausführungsform der Erfindung entspricht die Höhe H des zweiten Schlauchfolienabschnittes der Höhe H des ersten Schlauchfolienabschnittes bzw. in etwa der Höhe H des ersten Schlauchfolienabschnittes. Es empfiehlt sich, dass die Schlauchfolie nach dem Anlegen des zweiten Schlauchfolienabschnittes von der Überzieheinrichtung freigegeben wird. - Es liegt im Übrigen im Rahmen der Erfindung, dass die Schlauchfolie und der erste Schlauchfolienabschnitt sowie der zweite Schlauchfolienabschnitt über den gesamten Umfang des Gutstapels umlaufen.

Zumindest beim Abraffen der Schlauchfolie im Zuge des Anlegens des ersten Schlauchfolienabschnittes und beim Abraffen der Schlauchfolie im. Zuge des Anlegens des zweiten Schlauchfolienabschnittes sind die Gegenrollen mit der Maßgabe angeordnet, dass die Schlauchfolie die Raffrolle mit einem Umschlingungswinkel α umschlingt. Der Umschlingungswinkel α beträgt zweckmäßiger weise 25° bis 60°, vorzugsweise 30° bis 50° und besonders bevorzugt 35° bis 45°, insbesondere etwa 40°. Es liegt dabei im Rahmen der Erfindung, dass die Durchmesser der Gegenrollen mit der Maßgabe eingerichtet sind, dass die vorstehend angegebenen Umschlingungswinkel realisierbar sind. Vorzugsweise ist die Anordnung der Gegenrollen und der genannte Umschlingungswinkel auch beim Abraffen der Schlauchfolie im Zuge des Überziehens über den Gutstapel vor dem Umschlagen zum ersten Schlauchfolienabschnitt realisiert.

Der vorstehend beschriebene Kontakt der Schlauchfolie mit der Raffrolle und den beiden Gegenrollen und insbesondere die angegebenen Umschlingungswinkel haben sich besonders bewährt. Das gilt vor allem für das Abraffen im Zuge des Anlegens des ersten Schlauchfolienabschnittes bzw. bei der Bewegung der Überzieheinrichtung entgegen der Überziehrichtung. Hier entfällt die beim vorherigen Überziehen über den Gutstapel auf die Schlauchfolie einwirkende Vertikalkraft und das Abraffen ist wesentlich schwieriger. Das gilt insbesondere für Schlauchfolien, die auf ihrer Innenseite einen hohen Reibwert bzw. einen höheren Reibwert als auf ihrer Außenseite aufweisen. Nichtsdestoweniger ist bei Einhaltung der erfindungsgemäßen Lehre ein einfaches, probleinioses und funktionssicheres Abraffen auch beim Anlegen des ersten Schlauchfolienabschnittes sowie auch beim Anlegen des zweiten Schlauchfolienabschnittes möglich.

Zur Lösung des technischen Problems lehrt die Erfindung weiterhin eine Vorrichtung zum Überziehen einer Schlauchfolie bzw, einer Folienhaube über einen Gutstapel mit einer Raffeinrichtung zum Aufraffen der Schlauchfolie und mit einer Übercieheinrichtung zum Abraffen und zum Überziehen der Schlauchfolie über den Gutstapel,
wobei mit der Überzieheinrichtung zumindest ein mit der bereits auf dem Gutstapel aufliegenden Schlauchfolie verbundene Schlauchfolienabschnitt umklappbar und auf der auf dem Gutstapel aufliegenden Schlauchfolie auflegbar ist,
wobei die Überzieheinrichtung zumindest zwei Rollenanordnungen mit jeweils zumindest einer Raffrolle und jeweils zumindest zwei Gegenrollen aufweist und
wobei beim Aufraffen der Schlauchfolie die Raffrollen mit der Außenseite der Schlauchfolie in Kontakt bringbar sind und lediglich eine der beiden Gegenrollen jeder Rollenanordnung mit der Innenseite der Schlauchfolie in Kontakt bringbar ist
und wobei beim Abraffen der Schlauchfolie zum Auflegen des zumindest einen Schlauchfolienabschnittes die Raffrolle und die beiden Gegenrollen in Kontakt mit der abgerafften Schlauchfolie bringbar sind. Die Raffrolle jeder Rollenanordnung steht dabei mit der Außenseite der Schlauchfolie in Kontakt und die beiden Gegenrollen jeder Rollenanordnung stehen jeweils mit der Innenseite der Schlauchfolie in Kontakt.

Wie oben bereits dargelegt ist die Raffeinrichtung als Überzieheinrichtung zum Abraffen und zum Überziehen der Schlauchfolie über den Gutstapel einsetzbar. Bei der Raffeinrichtung und der Überzieheinrichtung handelt es sich dann also um dieselbe Einrichtung.

Nach einer bevorzugten Ausführungsform der erfindungsgemäßen Vorrichtung sind zumindest zwei Raffelemente vorgesehen, denen jeweils eine Rollenanordnung zugeordnet ist, wobei die Raffelemente jeweils zumindest einen Raffbügel aufweisen, über den die Schlauchfolie beim Aufraffen und beim Abraffen führbar ist und wobei eine erste (obere) Gegenrolle jeder Rollenanordnung beim Abraffen der Schlauchfolie auf Höhe des Raffbügels angeordnet ist und den zugeordneten Raffbügel vorzugsweise überragt bzw. geringfügig überragt. Empfohlenermaßen steht die genannte erste (obere) Gegenrolle einige Millimeter aus der Oberfläche des Raffbügels nach oben vor.

Der Erfindung liegt die Erkenntnis zugrunde, dass mit dem erfindungsgemäßen Verfahren und mit der erfindungsgemäßen Vorrichtung eine besonders effektive Ladungssicherung bzw. Ladungsstabilität für einen mit einer Schlauchfolie überzogenen Gutstapel erreicht werden kann. Hervorzuheben ist dabei, dass das erfindungsgemäße Verfahren relativ einfach und wenig aufwendig sowie funktionssicher durchführbar ist. Besondere Bedeutung kommt im Rahmen der Erfindung der Ausführungsform zu, gemäß der beim Abraffen und Überziehen der Schlauchfolie die Raffrolle und die beiden zugeordneten Gegenrollen jeder Rollenanordnung in Kontakt mit der abgerafften Schlauchfolie stehen. Auf diese Weise kann ein besonders kontrolliertes und funktionssicheres Abraffen vor allem auch bei der Erzeugung des ersten und des zweiten Schlauchfolienabschnitts erzielt werden. Das gilt insbesondere auch für den Einsatz von Schlauchfolien, die an ihrer Innenoberfläche einen hohen Reibwert bzw. an ihrer Innenoberfläche einen höheren Reibwert als an ihrer Außenoberfläche aufweisen. Solche Schlauchfolien werden vor allem in der Getränkeindustrie eingesetzt um an der Ladung einen möglichst hohen Reibwert zu erreichen. Dadurch soll die Ladungssicherung erhöht werden, weil die Schlauchfolien durch die entsprechende Haftung am Gutstapel die erwünschte Vorspannung während des Transports bzw. während der Lagerung weniger schnell verlieren. Der Erfindung liegt die Erkenntnis zugrunde, dass solche Schlauchfolien mit aufgerauter Innenoberfläche Probleme beim Abraffen der Schlauchfolie und vor allem auch beim Umfalten von Schlauchfolienabschnitten bereiten. Bei der erfindungsgemäßen Vorrichtung und bei dem erfindungsgemäßen Verfahren treten diese Probleme nicht auf und es ist ein einfaches und funktionssicheres sowie beschädigungsfreies Abraffen und Umfalten der Schlauchfolie möglich.

Nachfolgend wird die Erfindung anhand einer lediglich ein Ausführungsbeispiel darstellenden Zeichnung näher erläutert. Es zeigen in schematischer Dar stellung:
- **Fig.1** 1: eine Seitenansicht einer erfindungsgemäßen Vorrichtung,
- **Fig. 2**: eine Draufsicht auf den Gegenstand nach Fig. 1 im Schnitt,
- **Fig. 3**: einen Ausschnitt aus Fig. 1 im Bereich einer Rollenanordnung in einer ersten Funktionsstellung,
- **Fig. 4**: den Gegenstand nach Fig. 3 in einer zweiten Funktionsstellung und

- **Fig. 5**: den Gegenstand gemäß Fig. 3 in einer dritten Funktionsstellung.

In den Figuren ist eine Vorrichtung zum Überziehen einer Schlauchfolie 1 über einen Gutstapel 2 dargestellt. Nachfolgend wird durchgängig der Begriff Schlauchfolie 1 benutzt, obwohl nach bevorzugter Ausführungsvariante die Schlauchfolie 1 nach dem Abtrennen und Abschweißen als Folienhaube vorliegt. Der Gutstapels 2 mag von einer Mehrzahl von Paketen gebildet sein, die auf einer Palette 3 zu einem Quader gestapelt sind.

Im Rahmen des erfindungsgemäßen Verfahrens wird die Schlauchfolie 1 zunächst von einem Schlauchfolienvorrat 4 zugeführt und oberhalb des Gutstapels 2 mit einer Öffnungsvomchtung 5 geöffnet. Anschließend werden vier Raffelemente 6 in die geöffnete Schlauchfolie 1 eingefahren, so dass die Innenseite der Schlauchfolie 1 an diesen Raffelementen 6 anliegt. Vorzugsweise und im Ausführungsbeispiel sind die Raffelemente 6 an den vier Ecken einer im Querschnitt rechteckförmigen geöffneten bzw. aufgespannten Schlauchfolie 1 angeordnet. Zweckmäßigerweise und im Ausführungsbeispiel weisen die Raffelemente 6 jeweils einen gebogenen Raffbügel 7 auf, der sich quer zur Zuführungsrichtung Z der Schlauchfolie 1 erstreckt sowie eine an den Raffbügel 7 anschließende Vertikalwand 8.

In der Fig. 1 wird gezeigt, dass die Schlauchfolie 1 vor dem Überziehen über den Gutstapel 2 zunächst auf einer Raffeinrichtung R/Ü aufgerafft wird. Dazu ist jedem Raffelement 6 eine Rollenanordnung 9 aus einer Raffrolle 10 und einer Gegenrolle 11 zugeordnet. Jede Rollenanordnung 9 weist auch noch eine In der Fig. 1 nicht dargestellte weitere Gegenrolle 12 auf. Die weitere Gegenrolle 12 ist vorzugsweise und im Ausführungsbeispiel beim Aufraffen nicht beteiligt und wird - wie weiter unten noch erläutert - beim Abraffen und Überziehen der Schlauchfolie 1 über den Gutstapel 2 eingesetzt. Die Schlauchfolie 1 wird vom Schlauchfolienvorrat 4 abgezogen, jeweils über die Raffbügel 7 geführt sowie jeweils zwischen der Raffrolle 10 und der Gegenrolle 11 hindurchgeführt. Dabei werden die Raffrollen 10 vorzugsweise durch einen Antriebsmotor 13 angetrieben während die Gegenrollen 11 nicht angetrieben werden und lediglich als Andrückrollen wirken. Empfohlenermaßen und im Ausführungsbeispiel haben die Raffrollen 10 einen größen Durchmesser als die Gegenrollen 11, 12. Zweckmäßigerweise und im Ausführungsbeispiel ist die Raffrolle 10 und die Gegenrolle 11 jeder Rollenanordnung beim Abraffen so angeordnet, dass die Drehachse der Gegenrolle 11 in Zuführungsrichtung der Schlauchfolie 1 hinter der Drehachse der zugeordneten Raffrolle 10 bzw in vertikaler Richtung unterhalb der Drehachse der zugeordneten Raffrolle 10 liegt. Nach dem Durchlaufen der Rollenanordnungen 9 wird die Schlauchfolie 1 unterhalb der Rollenanordnungen 9 gerafft. Nach diesem Raffen der Schlauchfolle 1 wird die Schlauchfolie 1 an ihrem oberen Ende zweckmäßigerwelse mit einer nicht dargestellten Trennvorrichtung abgetrennt und mit einer ebenfalls nicht dargestellten Schweißvorrichtung abgeschweißt, so dass eine Folienhaube gebildet wird, die anschließend über den Gutstapel 2 gezogen werden kann.

Gemäß bevorzugter Ausführungsform der Erfindung wird die geraffte Schlauchfolie 1 quergestretcht, so dass ihr Horizontalquerschnitt größer ist als der Horizontalquerschnitt des Gutstapels 2. Vorzugsweise werden die Raffelemente 6 bzw. die Raffbügel 7 dabei als Querstretchelemente eingesetzt und zum Querstretchen der Schlauchfolie 1 werden die Raffelemente 6 diagonal auseinander gefahren. In der Fig. 2 sind die Raffelemente 6 nach dem Querstretchen über dem Gutstapel 2 dargestellt. Im Anschluss an das Raffen und Querstretchen wird die Schlauchfolie 1 dann über den Gutstapel 2 gezogen. Vorzugsweise und im Ausführungsbeispiel wird die Raffeinrichtung R/Ü dabei auch als Überzieheinrichtung R/Ü eingesetzt und die Schlauchfolie 1 wird beim Überziehen über den Gutstapel 2 von der Überzieheinrichtung R/Ü abgerafft. Die Überzieheinrichtung R/Ü wird dabei im Wesentlichen von einem vertikal verfahrbaren Spannrahmen gebildet, an den an vier Ecken die Raffelemente 6 und Rollenanordnungen 9 angeschlossen sind. Die Raffelemente 6 und Rollenanordnungen 9 werden also beim Überziehen der Schlauchfolie 1 über den Gutstapel 2 mit dem Spannrahmen verfahren bzw. nach unten verfahren.

Bei dem Überziehen über den Gutstapel 2 wird die geraffte Schlauchfolie 1 wieder abgerafft, wobei die Falten der gerafften Schlauchfolie 1 nach und nach abgezogen bzw. aufgelöst werden. Es liegt im Rahmen der Erfindung, dass bei diesem Abraffen der Schlauchfolie 1 die Raffrolle 10 und beide Gegenrollen 11, 12 jeder Rollenanordnung mit der Schlauchfolie 1 in Kontakt stehen. Insbesondere Fig. 3 zeigt, dass die Raffrolle 10 jeder Rollenanordnung mit der Außenseite der Schlauchfolie 1 in Kontakt steht während die beiden Gegenrollen 11, 12 mit der Innenseite der Schlauchfolie 1 in Kontakt stehen. Raffrolle 10 und Gegenrollen 11, 12 nehmen also die abgeraffte Schlauchfolie 1 klemmend zwischen sich auf. Die Raffrolle 10 jeder Rollenanordnung 9 wirkt also gegen beide Gegenrollen 11, 12 beim Abraffen der Schlauchfolie 1. Zweckmäßigerweise werden die Raffrollen 10 beim Abraffen der Schlauchfolie 1 jeweils von einem Antriebsmotor 13 angetrieben und zwar in der in den Fig. 3 bis 5 mit einem Pfeil angedeuteten Drehrichtung. Dagegen werden die Gegenrollen 11, 12 beim Abraffen zweckmäßigerweise nicht angetrieben und wirken lediglich als Andrückrollen bezüglich der Raffrolle 10. Gemäß einer bevorzugten Ausführungsform wird die Drehgeschwindigkeit bzw. Umfangsgeschwindigkeit der Raffrollen 10 etwas geringer gewählt als die Überziehgeschwindigkeit der Überzieheinrichtung R/Ü. Dadurch kann ein Vertikalstretch an der Schlauchfolie 1 erzeugt werden. - Wie in den Fig. 3 bis 5 erkennbar wird die Schlauchfolie 1 beim Abraffen durch die Rollenanordnungen 9 und über die Raffbügel 7 der Raffelemente 6 geführt.

Die Fig. 3 bis 5 zeigen weiterhin, dass beim Abraffen und Überziehen der Schlauchfolie 1 die Drehachse der ersten oberen Gegenrolle 12 zweckmäßigerweise in Abraffrichtung hinter der Drehachse der Raffrolle 10 bzw. in Vertikalrichtung oberhalb der Drehachse der Raffrolle 10 angeordnet ist Empfohlenermaßen und im Ausführungsbeispiel ist fernerhin die Drehachse der zweiten unteren Gegenrolle 11 in Abraffrichtung vor der Drehachse der Raffrollen 10 bzw. in Vertikalrichtung unterhalb der Drehachse der Raffrolle 10 angeordnet. Der Durchmesser der Raffrolle 10 der Rollenanordnungen 9 ist vorzugsweise und im Ausführungsbeispiel größer bzw. deutlich größer als die Durchmesser der Gegenrollen 11, 12. Die erste obere Gegenrolle 12 ist bevorzugt auf Höhe des Raffbügels 7 eines Raffelementes 6 angeordnet und steht vorzugsweise und im Ausführungsbeispiel etwas aus der Oberfläche des Raffbügels 7 nach oben vor. Empfohlenermaßen steht die Gegenrolle 12 0,5 bis 4 mm aus der Oberfläche des Raffbügels 7 vor.

Fig. 3 zeigt, dass nach Überziehen der Schlauchfolie 1 über den Gutstapel 2 die Überzieheinrichtung R/Ü mit den Einheiten aus Raffelementen 6 und Rollenanordnungen 9 den Endbereich bzw. unteren Bereich des Gutstapels erreicht hat. Im Ausführungsbeispiel befindet sich die obere Gegenrolle 12 jeder Rollenanordnung 9 auf Höhe des Palettenunterbodens 14 der Palette 3. Anschließend werden die Einheiten aus Raffelementen 6 und Rollenanordnungen 9 - wie durch den Pfeil in Fig, 3 angedeutet - in horizontaler Richtung vom Gutstapel 2 wegbewegt, so dass sich der Abstand der über die Raffelemente 6 geführten Schlauchfolle 1 zum Gutstapel 2 vergrößert. Danach wird die Überzieheinrichtung R/Ü mit ihren Einheiten aus Raffelementen 6 und Rollenanordnungen 9 nach oben entgegen der Überziehrichtung bewegt, so dass die Schlauchfolie 1 nach oben umgeschlagen wird und ein erster Schlauchfolienabschnitt 15 gebildet wird. Dieser erste Schlauchfolienabschnitt 15 wird nach dem Abraffen entlang des Gutstapelabschhitts A und entlang der Palette 3 auf der bereits an dem Gutstapel 2 und an der Palette 3 anliegenden Schlauchfolie 1 angelegt. - In Fig. 4 ist im Übrigen erkennbar, dass die Schlauchfolie 1 die Raffrolle 10 mit einem Umschlingungswinkel α umschlingt, der vorzugsweise und im Ausfühnrngsbeispiel 40° bzw, in etwa 40° beträgt.

Wenn die gewünschte Höhe H des ersten Schlauchfolienabschnittes 15 erreicht ist, werden zweckmäßigerweise die Einheiten aus Raffelementen 6 und Rollenanordnungen 9 wieder in horizontaler Richtung zum Gutstapel hin bewegt, so dass sich der Abstand der über die Raffelemente 6 geführten Schlauchfolie 1 zum Gutstapel 2 wieder verkleinert. Danach wird die Überzieheinnchtung R/Ü mit den Einheiten aus Raffelementen und Rollenanordnungen 9 wiederum in Überziehrichtung nach unten bewegt, so dass die Schlauchfolle 1 nach unten umgeschlagen wird und ein zweiter Schlauchfolienabschnitt 16 gebildet. Der zweite Sehlauchfolienabschnitt 16 wird dann auf den ersten Schlauchfolienabschnitt 15 aufgelegt. Nach dem Auflegen des zweiten Schlauchfolienabschnittes 16 wird die Schlauchfolie 1 von der Überzieheinrichtung R/Ü freigegeben.

Mit Hilfe der umgelegten Schlauchfollenabschnitte 15, 16 wird eine sehr effektive Ladungssicherheit erzielt. Die Schlauchfolienabschnitte 15, 16 können dabei auf einfache, funktionssichere und zwanglose Weise erzeugt werden, indem die Schlauchfolie 1 beim Abraffen sowohl mit der Raffrolle 10 als auch mit beiden Gegenrollen 11, 12 in Kontakt steht.

## Patentansprüche

1. Verfahren zum Überziehen einer Schlauchfolie (1) bzw. einer Folienhaube über einen Gutstapel (2), wobei die Schlauchfolie (1) zunächst auf einer Raffeinrichtung (R/Ü) aufgerafft wird,
wobei die Raffeinrichtung (R/Ü) mit zumindest zwei Rollenanordnungen (9) mit jeweils zumindest einer Raffrolle (10) und zumindest zwei Gegenrollen (11, 12) eingesetzt wird, wobei beim Aufraffen der Schlauchfolie (1) die Raffrollen (10) mit der Außenseite der Schlauchfolie (1) in Kontakt gebracht werden und lediglich eine der beiden Gegenrollen (11) jeder Rollenanordnung (9) mit der Innenseite der Schlauchfolie (1) in Kontakt gebracht wird,
wobei die aufgeraffte Schlauchfolie (1) im Anschluss daran mit einer Überzieheinrichtung (R/Ü) über den Gutstapel (2) gezogen wird, indem die Überzieheinrichtung (R/Ü) entlang des Gutstapels (2) bewegt wird und die Schlauchfolie (1) dabei von der Überzieheinrichtung (R/Ü) abgerafft wird,
wobei beim Abraffen der Schlauchfolie (1) im Zuge des Anlegens eines ersten und eines zweiten Schlauchfolienabschnittes (15, 16) die Raffrollen (10) der Rollenanordnungen (9) mit der Außenseite der Schlauchfolie (1) in Kontakt stehen und beide Gegenrollen (11, 12) jeder Rollenanordnung (9) mit der Innenseite der Schlauchfolie (1) in Kontakt stehen,
wobei nach Erreichen eines Endbereiches des Gutstapels (2) die Überzieheinrichtung (R/Ü) entlang eines Gutstapelabschnittes (A) entgegen der Überziehrichtung bewegt wird, so dass der erste Schlauchfolienabschnitt (15) auf der bereits an dem Gutstapel (2) anliegenden Schlauchfolie (1) angelegt wird
und wobei die Überzieheinrichtung (R/Ü) im Anschluss daran entlang zumindest eines Teils des Gutstapelabschnittes (A) wiederum in Überziehrichtung bewegt wird, so dass der zweite Schlauchfolienabschnitt (16) auf dem ersten Schlauchfolienabschnitt (15) aufgelegt wird.

2. Verfahren nach Anspruch 1, wobei die Raffeinrichtung bzw. Überzieheinrichtung (R/Ü) zumindest zwei Raffelemente (6) aufweist, über die die beim Überziehen abgeraffte Schlauchfolie (1) geführt wird.

3. Verfahren nach Anspruch 2, wobei die Raffelemente (6) nach Erreichen des Endbereiches des Gutstapels (2) vom Gutstapel (2) wegbewegt werden, so dass sich der Abstand der über die Raffelemente (6) geführten Schlauchfolie (1) vom Gutstapel (2) vergrößert und wobei danach die Überzieheinrichtung (R/Ü) entgegen der Überziehrichtung bewegt wird.

4. Verfahren nach einem der Ansprüche 2 oder 3, wobei die Raffelemente (6) nach dem Anlegen des ersten Schlauchfolienabschnittes (15) zum Gutstapel (2) hinbewegt werden, so dass sich der Abstand der über die Raffelemente (6) geführten Schlauchfolie (1) zum Gutstapel (2) verkleinert und wobei danach die Überzieheinrichtung (R/Ü) wiederum in Überziehrichtung bewegt wird.

5. Verfahren nach einem der Ansprüche 1 bis 4, wobei die Schlauchfolie (1) nach dem Aufraffen quergestretcht wird.

6. Verfahren nach einem der Ansprüche 1 bis 5, wobei die Raffeinrichtung (R/Ü) als Überzieheinrichtung (R/Ü) eingesetzt wird.

7. Verfahren nach einem der Ansprüche 1 bis 6, wobei zumindest beim Abraffen der Schlauchfolie (1) im Zuge des Anlegens des ersten und des zweiten Schlauchfolienabschnittes (15, 16) die Rollenanordnungen (9) mit der Maßgabe ausgelegt sind, dass die Schlauchfolie (1) die Raffrollen (10) jeweils mit einem Umschlingungswinkel α umschlingt, der 25° bis 60°, vorzugsweise 30° bis 50° und besonders bevorzugt 35° bis 45° beträgt.

8. Verfahren nach einem der Ansprüche 1 bis 7, wobei nach dem Anlegen des zweiten Schlauchfolienabschnittes (16) die Schlauchfolie (1) von der Überzieheinrichtung (R/Ü) freigegeben wird.

9. Vorrichtung zum Überziehen einer Schlauchfolie (1) bzw. einer Folienhaube über einen Gutstapel (2), - mit einer Raffeinrichtung (R/Ü) zum Aufraffen der Schlauchfolie (1) und mit einer Überzieheinrichtung (R/Ü) zum Abraffen und zum Überziehen der Schlauchfolie (1) über den Gutstapel (2),
wobei mit der Überzieheinrichtung (R/Ü) zumindest ein mit der bereits auf dem Gutstapel (2) aufliegenden Schlauchfolie (1) verbundener Schlauchfolienabschnitt (15, 16) auf der auf dem Gutstapel (2) aufliegenden Schlauchfolie (1) auflegbar ist,
wobei die Überzieheinrichtung (R/Ü) zumindest zwei Rollenanordnungen (9) mit jeweils zumindest einer Raffrolle (10) und jeweils zumindest zwei Gegenrollen (11, 12) aufweist,
wobei beim Aufraffen der Schlauchfolie (1) die Raffrollen (10) mit der Außenseite der Schlauchfolie (1) in Kontakt bringbar sind und lediglich eine der beiden Gegenrollen (11) jeder Rollenanordnung (9) mit der Innenseite der Schlauchfolie (1) in Kontakt bringbar ist
und wobei beim Abraffen der Schlauchfolie (1) zum Auflegen des zumindest einen Schlauchfolienabschnittes (15, 16) die Raffrolle (10) und die beiden Gegenrollen (11, 12) in Kontakt mit der abgerafften Schlauchfolie (1) bringbar sind.

10. Vorrichtung nach Anspruch 9, wobei die Raffeinrichtung (R/Ü) als Überzieheinrichtung (R/Ü) zum Abraffen und zum Überziehen der Schlauchfolie (1) über den Gutstapel (2) einsetzbar ist.

11. Vorrichtung nach einem der Ansprüche 9 oder 10, wobei zumindest zwei Raffelemente (6) vorgesehen sind, denen jeweils eine Rollenanordnung (9) zugeordnet ist, wobei die Raffelemente (6) jeweils zumindest einen Raffbügel (7) aufweisen, über den die Schlauchfolie (1) beim Aufraffen und beim Abraffen führbar ist und wobei eine erste Gegenrolle (12) jeder Rollenanordnung (9) beim Abraffen der Schlauchfolie (1) auf Höhe des Raffbügels (7) angeordnet ist und den zugeordneten Raffbügel (7) vorzugsweise überragt.

## Claims

1. A method for pulling a hose foil (1) or a foil hood over a material stack (2), wherein the hose foil (1) is initially gathered on a gathering device (R/U),
wherein the gathering device (R/Ü) is employed with two roller arrangements (9) each with at least one gathering roller (10) and at least two mating rollers (11, 12), wherein during the gathering of the hose foil (1) the gathering rollers (10) are brought into contact with the outside of the hose foil (1) and merely one of the two mating rollers (11) of each roller arrangement (9) is brought into contact with the inside of the hose foil (1),
wherein the gathered hose foil (1) following this is pulled over the material stack (2) with a pull-over device (R/Ü) in that the pull-over device (R/Ü) is moved along the material stack (2) and the hose foil (1) is de-gathered by the pull-over device (R/Ü) in the process,
wherein during the de-gathering of the hose foil (1) during the course of putting on a first and a second hose foil section (15, 16) the gathering rollers (10) of the roller arrangements (9) are in contact with the outside of the hose foil (1) and both mating rollers (11, 12) of each roller arrangement (9) are in contact with the inside of the hose foil (1),
wherein after reaching an end region of the material stack (2) the pull-over device (R/Ü) is moved along a material stack section (A) against the pull-over direction so that the first hose foil section (15) is placed against the hose foil (1) already placed against the material stack (2)
and wherein following this the pull-over device (R/Ü) is again moved in pull-over direction along at least one part of the material stack section (A), so that the second hose foil section (16) is placed onto the first hose foil section (15).

2. The method according to Claim 1, wherein the gathering device or pull-over device (R/Ü) comprises at least two gathering elements (6), via which the hose foil (1) de-gathered during the pulling-over is guided.

3. The method according to Claim 2, wherein the gathering elements (6) having reached the end region of the material stack (2) are moved away from the material stack (2) so that the spacing of the hose foil (1) guided over the gathering elements (6) from the material stack (2) is enlarged and wherein following this the pull-over device (R/Ü) is moved against the pull-over direction.

4. The method according to any one of the Claims 2 or 3, wherein the gathering elements (6) following the putting on of the first hose foil section (15) are moved towards the material stack (2), so that the spacing of the hose foil (1) guided over the gathering elements (6) from the material stack (2) is reduced and wherein the pull-over device (R/Ü) is again moved in pull-over direction thereafter.

5. The method according to any one of the Claims 1 to 4, wherein the hose foil (1) following the gathering is transversely stretched.

6. The method according to any one of the Claims 1 to 5, wherein the gathering device (R/Ü) is employed as pull-over device (R/Ü).

7. The method according to any one of the Claims 1 to 6, wherein at least during the de-gathering of the hose foil (1) during the course of the putting on of the first and of the second hose foil section (15, 16) the roller arrangements (9) are designed with the instruction that the hose foil (1) wraps the gathering rollers (10) in each case with a wrapping angle α which amounts to 25° to 60°, preferentially 30° to 50° and most preferably 35°to 45°.

8. The method according to any one of the Claims 1 to 7, wherein following the putting on of the second hose foil section (16) the hose foil (1) is released by the pull-over device (R/Ü).

9. The device for pulling-over a hose foil (1) or a foil hood over a material stack (2),- with a gathering device (R/Ü) for gathering the hose foil (1) and with a pull-over device (R/Ü) for gathering and for pulling-over the hose foil (1) over the material stack (2),
wherein with the pull-over device (R/Ü) at least one hose foil section (15, 16) already joined to the hose foil (1) lying on the material stack (2) can be placed on the hose foil (1) lying on the material stack (2),
wherein the pull-over device (R/Ü) comprises at least two roller arrangements (9) each with at least one gathering roller (10) and each with at least two mating rollers (11, 12),
wherein during the gathering of the hose foil (1) the gathering rollers (10) can be brought into contact with the outside of the hose foil (1) and merely one of the two mating rollers (11) of each roller arrangement (9) can be brought into contact with the inside of the hose foil (1)
and wherein during the gathering of the hose foil (1) for the putting on of the at least one hose foil section (15, 16) the gathering roller (10) and the two mating rollers (11, 12) can be brought into contact with the de-gathered hose foil (1).

10. The device according to Claim 9, wherein the gathering device (R/Ü) can be employed as pull-over device (R/Ü) for the de-gathering and for the pulling-over of the hose foil (1) over the material stack (2).

11. The device according to any one of the Claims 9 or 10, wherein at least two gathering elements (6) are provided, each of which are assigned a roller arrangement (9), wherein the gathering elements (6) each have at least one gathering frame (7), over which the hose foil (1) can be guided during the gathering and during the de-gathering and wherein a first mating roller (12) of each roller arrangement (9) during the de-gathering of the hose foil (1) is arranged at the height of the gathering frame (7) and preferentially protrudes over the assigned gathering frame (7).

## Revendications

1. Procéder pour tirer un film tubulaire (1) ou une calotte en film sur une pile de produit (2), le film tubulaire (1) étant d'abord retroussé sur un dispositif de retroussement (R/Ü),
le dispositif de retroussement (R/Ü) étant utilisé avec au moins deux agencements de rouleaux (9) avec chacun au moins un rouleau de retroussement (10) et au moins deux contre-rouleaux (11, 12), au retroussement du film tubulaire, (1) les rouleaux de retroussement (10) étant mis en contact avec la face extérieure du film tubulaire (1) et un seul des contre-rouleaux (11) de chaque agencement de rouleaux (9) étant mis en contact avec la face intérieure du film tubulaire (1),
suite à quoi, le film tubulaire (1) étant tiré avec un dispositif d'enrobage (R/Ü) par-dessus la pile de produit (2) en déplaçant le dispositif d'enrobage (R/Ü) le long de la pile de produit (2) et le film tubulaire (1) étant à cet effet abaissé par le dispositif d'enrobage (R/Ü),
lors de l'abaissement du film tubulaire (1) au cours de l'application d'un premier et d'un deuxième coupons de film tubulaire (15, 16), les rouleaux de retroussement (10) des agencements de rouleaux (9) étant en contact avec la face extérieure du film tubulaire (1) et les deux contre-rouleaux (11, 12) de chaque agencement de rouleaux (9) étant en contact avec la face intérieure du film tubulaire (1),
après l'atteinte d'une zone d'extrémité de la pile de produit (2), le dispositif d'enrobage (R/Ü) étant déplacé le long d'une partie de la pile de produit (A) à l'encontre de la direction d'enrobage, de sorte que le premier coupon de film tubulaire (15) vienne s'appliquer sur le film tubulaire (1) d'ores et déjà appliqué sur la pile de produit (2)
et suite à quoi, le dispositif d'enrobage (R/Ü) étant déplacé de nouveau en direction d'enrobage, le long d'au moins un tronçon de la partie de la pile de produit (A), de sorte que le deuxième coupon de film tubulaire (16) se pose sur le premier coupon de film tubulaire (15).

2. Procédé selon la revendication 1, le dispositif de retroussement ou d'enrobage (R/Ü) comportant au moins deux éléments de retroussement (6) par dessus lesquels le film tubulaire (1) abaissé lors de l'enrobage est guidé.

3. Procédé selon la revendication 2, après l'atteinte de la zone d'extrémité de la pile de produit (2), les éléments de retroussement (6) étant éloignés de la pile de produit (2), de sorte que l'écart entre le film tubulaire (1) guidé par-dessus des éléments de retroussement (6) et la pile de produit (2) s'agrandisse et suite à quoi, le dispositif d'enrobage (R/Ü) étant déplacé à l'encontre de la direction d'enrobage.

4. Procédé selon l'une quelconque des revendications 2 ou 3, après l'application du premier coupon de film tubulaire (15), les éléments de retroussement (6) étant déplacés vers la pile de produit, de sorte que l'écart entre le film tubulaire (1) guidé par dessus des éléments de retroussement (6) et la pile de produit (2) diminue et suite à quoi le dispositif d'enrobage (R/Ü) étant de nouveau déplacé dans la direction d'enrobage.

5. Procédé selon l'une quelconque des revendications 1 à 4, après le retroussement, le film tubulaire (1) étant étiré à la transversale.

6. Procédé selon l'une quelconque des revendications 1 à 5, le dispositif de retroussement (R/Ü) étant utilisé en tant que dispositif d'enrobage (R/Ü).

7. Procédé selon l'une quelconque des revendications 1 à 6, au moins lors de l'abaissement du film tubulaire (1) au cours de l'application du premier et du deuxième coupons de film tubulaire (15, 16), les agencements de rouleaux (9) étant dimensionnés avec le critère que le film tubulaire (1) enlace les rouleaux de retroussement (10) chaque fois avec un angle d'enlacement α, qui est de 25° à 60°, de préférence de 30° à 50° et de façon particulièrement préférée de 35° à 45°.

8. Procédé selon l'une quelconque des revendications 1 à 7, après l'application du deuxième coupon de film tubulaire (16), le film tubulaire (1) étant libéré par le dispositif d'enrobage (R/Ü).

9. Dispositif pour tirer un film tubulaire (1) ou une calotte en film sur une pile de produit (2), avec un dispositif de retroussement (R/Ü) pour retrousser le film tubulaire (1) et avec un dispositif d'enrobage (R/Ü) pour abaisser et pour enrober le film tubulaire (1) par-dessus la pile de produit (2),
à l'aide du dispositif d'enrobage (R/Ü), au moins un coupon de film tubulaire (15, 16) relié avec le film tubulaire (1) d'ores et déjà appliqué sur la pile de produit (2) pouvant être appliqué sur le film tubulaire (1) appliqué sur la pile de produit (2),
le dispositif d'enrobage (R/Ü) comportant au moins deux agencements de rouleaux (9) avec chaque fois au moins un rouleau de retroussement (10) et chaque fois au moins deux contre-rouleaux (11, 12),
au retroussement du film tubulaire (1), les rouleaux de retroussement (10) pouvant être mis en contact avec la face extérieure du film tubulaire (1) et seul l'un des deux contre-rouleaux (11) de chaque agencement de rouleaux (9) pouvant être mis en contact avec la face intérieure du film tubulaire (1)
et à l'abaissement du film tubulaire (1), pour l'application de l'au moins un coupon de film tubulaire (15, 16), le rouleau de retroussement (10) et les deux contre-rouleaux (11, 12) pouvant être mis en contact avec le film tubulaire (1) abaissé.

10. Dispositif selon la revendication 9, le dispositif de retroussement (R/Ü) étant utilisable en tant que dispositif d'enrobage (R/Ü) pour l'abaissement du film tubulaire (1) et son enrobage par-dessus la pile de produit (2).

11. Dispositif selon l'une quelconque des revendications 9 ou 10, au moins deux éléments de retroussement (6) étant prévus à chacun desquels est associé un agencement de rouleaux (9), les éléments de retroussement (6) comportant chacun au moins un étrier de retroussement (7) par l'intermédiaire duquel le film tubulaire (1) peut être guidé lors du retroussement et de l'abaissement et lors de l'abaissement du film tubulaire (1), un premier contre-rouleau (12) de chaque agencement de rouleaux (9) étant disposé au niveau de l'étrier de retroussement (7) et saillant de préférence par dessus l'étrier de retroussement (7) associé.
